# EUROPÄISCHE PATENTSCHRIFT

(11) **EP 0 076 416 B1**
(45) Veröffentlichungstag und Bekanntmachung des Hinweises auf die Patenterteilung: **05.11.1986**
(21) Anmeldenummer: 82108629.5
(22) Anmeldetag: 18.09.1982
(51) Int. Cl.: F24H 1/18

(54) **Wärmetauscher mit Sink- oder Steigschacht**
Heat exchanger with rising or descending funnel
Echangeur de chaleur avec colonne montante ou descendante

(30) Priorität: 03.10.1981 DE 3139451
(43) Veröffentlichungstag der Anmeldung: 13.04.1983
(73) Patentinhaber: Chemowerk Bayern GmbH, D-8801 Schnelldorf (DE)
(72) Erfinder: Nixel, Fritz, D-8801 Schnelldorf (DE)

## Beschreibung

Die Erfindung betrifft einen Wärmetauscher zum direkten Aufheizen oder Abkühlen eines Speichermediums, vorzugsweise in Brauchwasseroder Heizungs-Pufferspeichern.

Üblicherweise werden wegen der niedrigen Strömungsgeschwindigkeit des Speichermediums auf der Außenseite des Wärmetauscherrohres Rippenrohre eingesetzt, durch deren große Außenoberfläche der niedrige Alpha-Wert der Außenseite wenigstens teilweise kompensiert wird. Jedoch steigt die erzielbare Leistungssteigerung nicht linear mit der Vergößerung der Oberfläche, weil insbesondere bei den angestrebten geringen Temperaturdifferenzen nur eine sehr geringe Konvektion vorhanden ist und andererseits ein von der Rippenhöhe abhängiger sog. Rippenwirkungsgrad wirksam wird.

Die Leistungsfähigkeit kann somit durch zwangsweises Umströmen des Rippenrohres über eine Pumpenanordnung weiter verbessert werden (siehe Druckschrift 50.040.977 der Firma Sulo). Diese Ausführung bedingt jedoch einen vergleichsweise hohen Energieaufwand für die dafür eingesetzten Umwälzpumpen.

Weiter ist bekannt, Wärmetauscher mit Rohren zu umgeben, um eine gleichmäßige Erwärmung des Behälterinhaltes zu vermeiden und eine, insbesondere für den Brauchwasserbereich sehr vorteilhafte, Wärmeschichtung zu erzeugen FR-A-2 305 695, DE-U-78 00 493).

Jedoch sind diese Rohre in Anordnung und Ausführung nicht geeignet, die Leistungsfähigkeit des Wärmetauschers zu steigern; dies ist auch nicht beabsichtigt.

Die Patentschrift GB-A-2 037 958 beschreibt eine Lösung zur Trennung von heißem und kaltem Wasserinhalt.

Im Gegensatz zu den vorher zitierten Lösungen wird in diesem Fall der Ladewärmetauscher nicht im Steigrohr plaziert, sondern lediglich der völlig frei strömenden Konvektion ausgesetzt. Die Strömungs- und damit auch Wärmeübergangsverhältnisse am Wärmetauscher unterliegen hierbei keiner gezielten Steigerung. Somit erzielt auch diese Lösung zwar eine Verbesserung der Temperaturschichtung im Speicher, bewirkt jedoch keine Leistungssteigerung des Wärmetauschers.

Erstmals wird in der DE-A-2 903 250 in Verbindung mit einem Steigrohr nicht nur die Verbesserung der Temperaturschichtung, sondern auch eine Steigerung der Wirksamkeit des Wärmetauschers beschrieben, in dem die Rippenrohrwendel innen mit einem Verdrängungszylinder ausgestattet und außen von der Wand des Steigrohres dicht umgeben ist. Die Konvektion erzeugt somit eine Zwangsströmung um die Rippenrohre des Wärmetauschers. Wegen der vorgesehenen langsamen Strömung wird die Austrittstemperatur aus dem Steigrohr erhöht, die Übertragungsleistung des Wärmetauschers als solche wird jedoch nicht gravierend erhöht.

Bei drucklosen Pufferspeichern muß die gesamte Heizleistung über Wärmetauscher im Speicher übertragen werden. Derartig hohe Leistungen lassen sich mit dem oben angeführten technischen Stand nicht oder nur durch sehr große Wärmetauscherdimensionen realisieren. Der Baugröße sind aber nicht nur wirtschaftliche Grenzen, sondern auch Einschränkungen hinsichtlich des zur Verfügung stehenden Einbauraumes und der lichten Weite der Einbauöffnungen gesetzt.

Der Erfindung liegt somit die Aufgabe zugrunde, kleine Wärmetauscher mit einer sehr hohen Übertragungsleistung auszustatten. Diese Aufgabe wird erfindungsgemäß dadurch gelöst, daß die natürliche thermische Konvektion um den Wärmetauscher, die durch vom oberen zum unteren Behälterbereich reichende Steig- oder Sinkschächte entsteht, durch nachstehend beschriebene Maßnahmen verstärkt und Beeinträchtigungen vermieden werden: Geringe Höhe des Wärmetauschers durch spiralförmige Ausbildung, weil dadurch sowohl die Eigenreibung des Behältermediums als auch störende Turbulenzen verringert werden. Teilweises oder ganzes Ausfüllen der nicht unmittelbar vom Wärmetauscher beeinflußbaren Durchlaß-Querschnittsflächen innerhalb des Sinkschachttrichters. Konische Ausbildung des Kopfteiles und/oder die vergleichsweise flach ausgebildete Durchlaßsperre. Durchlaßquerschnitt des Wärmetauschers und er Innerquerschnitt des Sink- oder Steigschachtes annähernd gleich groß.

Der Vorteil des erfindungsgemäßen Sinkschachtprinzips zum Wärmetauscher mit einer möglichst großen, vorzugsweise waagerechten Fläche als Zuflußbereich beruht auf einem durch die wesentlich höhere Konvektionsgeschwindigkeit erheblich verbesserten Alpha-Wert der Außenoberfläche. Damit wird die Leistung des Wärmetauschers trotz kürzerer Durchflußwege ohne Energieaufwand oder größeres Bauvolumen stark erhöht, ferner besteht die Möglichkeit zur Verwendung preisgünstigerer niedrig berippter Rohre. Die Erfindung ermöglicht es daher, kleine, leichte und preisgünstige Wärmetauscher ohne energetischen und hohen apparativen Aufwand mit hoher Leistungsfähigkeit auszustatten.

Ein Ausführungsbeispiel der Erfindung ist in der Zeichnung dargestellt und wird im folgenden näher beschrieben.

Der Wärmetauscher (1) befindet sich im trichterförmigen Kopfteil (2) des Sinkschachtes (3). Der freie Querschnitt des spiralförmig gewickelten Wärmetauschers wird durch eine Sperre (4) verschlossen, so daß das ganze durch die Konvektion umgewälzte Wasser die Rippenrohre bestreicht. Vorteilhaft ist hierbei die flache Ausbildung des Verschlußdeckels und seine Anordnung an dem, dem Sinkschacht zugewandten Ende des Wärmetauschers und die etwas konische Ausbildung der Seitenwand des Kopfteiles (2), weil dadurch ein größerer Teil des Wärmetauschers mit thermisch noch unbeeeinflußtem Speichermedium beaufschlagt werden kann, so daß in einem größeren Bereich des Wärmetauschers die max. mögliche Temperaturdifferenz zwischen Wärmetauscher und Speichermedium genutzt werden kann. Die gezeigte Anordnung dient zum Abkühlen des Speichermediums, zum Aufheizen kehrt sich die Anordnung um.

## Patentansprüche

1. Wärmetauscher bestehend aus gewickeltem Rohr, umgeben von einem Steig- oder Sinkschacht (2, 3), der in seinem nicht direkt den Wärmetauscher umschließenden Bereich (3) aus einem oder mehreren Schächten besteht, die einen kleineren Innendurchmesser als der Außendurchmesser des Wärmetauschers (1) aufweisen, dadurch gekennzeichnet, daß der Wärmetauscher (1) zur Verstärkung der freien Konvektion spiralförmig gewickelt ist, der Steig-oder Sinkschacht (2, 3) in seinem nicht direkt den Wärmetauscher umschließenden Bereich (3) insgesamt einen annähernd gleichen Innenquerschnitt wie der Durchlaßquerschnitt des Wärmetauschers (1) für das Speichermedium besitzt und der Wärmetauscher (1) an dem Schachtende (2) angeordnet ist.

2. Wärmetauscher nach Anspruch 1, dadurch gekennzeichnet, daß der Wärmetauscher (1) im Verhältnis zu seinem Durchmesser eine geringere Höhe aufweist.

3. Wärmetauscher nach Anspruch 1, dadurch gekennzeichnet, daß alle überflüssigen freien Durchlaßquerschnitte des Wärmetauschers durch Sperren (4) verschlossen sind, deren Bauhöhe deutlich geringer ist als die des Wärmetauschers (1).

4. Wärmetauscher nach Anspruch 1, dadurch gekennzeichnet, daß die Seitenwand des Kopfteiles (2) konisch ausgebildet ist, so daß der zylindrische oder mit einer geringeren Konizität als das Kopfteil ausgebildete Wärmetauscher (1) nur partiell dicht umschlossen wird.

## Claims

1. Heat exchangers consisting of winded tube, surrounded by an ascending or sinking shaft (2,3) which in its not directly the heat exchanger enclosing zone (3) is consisting of one or several shafts, that exhibit a smaller inner diameter than outer diameter of the heat exchanger (1) thereby characterized, that the heat exchanger (1) is winded spirally for intensification of the free convection, the ascending or sinking shaft (2,3) holds in its zone (3) that does not enclose directly the heat exchanger, altogether almost the same inner crossectional area as the passage area of the heat exchanger (1) for the storage medium, and the heat exchanger (1) is arranged at the shaft end (2).

2. Heat exchangers according to claim 1, thereby characterized that the heat exchanger (1) exhibits a low height in relation to its diameter.

3. Heat exchangers according to claim 1, thereby characterized that all useless free passage areas of the heat exchanger are shut by locks (4) whose height of construcion ist clearly lower than the height of the heat exchanger (1).

4. Heat exchanger according to claim 1, thereby characterized that the sidewall of the head part (2) is developed conically so that the cylindrical or with a lower conicity as the head part developed heat exchanger (1) is only partially tightly enclosed.

## Revendications

1. L'Echangeur de chaleur constitué de tube enroulé, entouré d'une cheminée de convection (2,3) et qui est constitué d'un ou plusieurs tubes en sa partie haute. Cex tubes présentent un diamètre interne plus que le diamètre externe de l'échangeur, caractérisé par le fait que l'échangeur de chaleur est enroulé en spirale pour renforcer la convection libre, et que la cheminée de convection possède en sa partie basse - celle qui n'entoure pas directement l'échangeur de chaleur, une section interne semblable à la section de passage de l'échangeur de chaleur (1) pour le liquide d'accumulation.

2. L'Enchangeur de chaleur selon caractéristique 1, caractérisé par le fait que l'échangeur de chaleur en sa partie haute présente une hauteur plus faible que son diamètre.

3. L'Echangeur de chaleur selon caractéristique 1, caractérisé par le fait que toutes les sections de passasge de l'échangeur de chaleur sont fermées par une barrière (4) dont la hauteur est plus petite que celle de l'échangeur de chaleur.

4. L'Echangeur de selon caractéristique 1, caractérié par le fait que les parois latérales de la partie haute (2) sont plus coniques que l'enroulement des tubes, et entoure cet enroulement de manière partillement hermétique.
